# EUROPÄISCHE PATENTSCHRIFT

(11) **EP 0 708 630 B1**
(45) Veröffentlichungstag und Bekanntmachung des Hinweises auf die Patenterteilung: **01.10.1997**
(21) Anmeldenummer: 94920868.0
(22) Anmeldetag: 05.07.1994
(51) Int. Cl.: A61G 7/10, A61G 7/00

(54) **HILFSVORRICHTUNG FÜR BETT**
AUXILIARY EQUIPMENT FOR A BED
DISPOSITIF AUXILIAIRE POUR LIT

(30) Priorität: 15.07.1993 DE 4323677
(43) Veröffentlichungstag der Anmeldung: 01.05.1996
(73) Patentinhaber: Menges, Martin, D-35767 Breitscheid (DE)
(72) Erfinder: Menges, Martin, D-35767 Breitscheid (DE)
(74) Vertreter: Pürckhauer, Rolf, Dipl.-Ing.
(86) Internationale Anmeldenummer: DE9400768
(87) Internationale Veröffentlichungsnummer: WO9502386

(56) Entgegenhaltungen:
- EP-A- 0 374 784
- GB-A- 2 102 675
- US-A- 3 383 717
- US-A- 3 405 931
- US-A- 3 593 351

## Beschreibung

Die Erfindung bezieht sich auf eine Hilfsvorrichtung für ein Bett, insbesondere Krankenbett, nach dem Oberbegriff des Patentanspruchs 1.

Eine solche Hilfsvorrichtung ist aus GB-A-2 102 675 bekannt. Diese weist einen einstellbaren Rahmen am Bett auf, der wahlweise antreibbare Rollen in Matratzenhöhe trägt, wobei die Rollen elektrisch über einen Kettentrieb, der um die Unterseite des Bettes verläuft, antreibbar sind, wobei sich zwischen den Rollen über das Bett hinweg ein Tuch erstreckt, auf dem der Patient liegt und das wahlweise in der einen oder anderen Richtung bewegt werden kann. Diese bekannte Konstruktion ist relativ aufwendig und kann nicht ohne weiteres an jedem üblichen Krankenbett angebracht werden.

Die im wesentlichen aus einem Bettgestell, einer federnden Unterlage (Matratze) und einem verstellbaren Kopfteil bestehenden Betten sind den Bedürfnissen von Patienten und Pflegepersonal schon auf die verschiedenste Weise angepaßt worden. Die Liegeflächen sind höhenverstellbar, Kopf- und Fußteil variierbar, und das Bettgestell ist fahrbar.

Besondere Probleme bestehen aber bei Patienten, welche sich selbst kaum oder garnicht bewegen können. Durch langes Liegen auf derselben Stelle einer Körperpartie entstehen leicht wunde Stellen an der Körperoberfläche, welche sehr gesundheitsgefährdend, schwer zu heilen und auch schmerzhaft sind. Dies führt zu den gefürchteten Druckstellen. Ein solches Krankheitsbild ist nur schwer und kostenaufwendig zu heilen und kann im fortgeschrittenen Stadium zum Tode führen.

Das Pflegepersonal ist deshalb angehalten, solche bewegungsunfähige Patienten regelmäßig in eine andere Lage zu bringen, damit ein steter Wechsel der liegebeanspruchten Körperpartien erfolgt. Dies ist eine körperlich sehr schwere Arbeit mit möglicher langfristiger Schädigung der Wirbelsäule und damit verbundenem Ausfall der Pflegeperson. Außerdem steht auch nicht immer, insbesondere nachts, jemand zur Lageveränderung zur Verfügung.

Zur Entlastung des Pflegepersonals sind bereits außer aus GB-A-1 102 675 verschiedene mechanische Hilfsvorrichtungen für die Lageveränderung von bewegungsgehinderten Personen bekannt geworden. So sind z.B. nach SU-PS 1 776 400 an feststehenden bzw. höhenverstellbaren Stützen Gurte vorgesehen, welche den Patienten untergreifen und diesen durch Höhenverstellung der Stützen von der Bettauflage abheben bzw. durch Einhängen an einer der Stützen in eine Seitenlage drehen können. Nachteilig ist dabei, daß das ganze Bett eine Spezialkonstruktion ist und die Gurte nicht als Dauerauflage brauchbar sind.

Die DE-OS 35 90 309 sieht ein Bett vor, welches zwischen zwei Wellen angeordnet ist, wobei zwei gegenüberliegende Bettuchseiten um je eine Welle gewickelt werden. Um eine auf dem Bettuch liegende Person zu wenden, wird das Bettuch von der einen Welle auf die andere Welle gewickelt. Die seitlich angeordneten Wellen und Scharniere sind für das Bedienungspersonal hinderlich. Durch Umklappen der Scharniere, an welchen die Wellen befestigt sind, sollen die Wellen abgesenkt werden, um so eine Person besser aus dem Bett bringen zu können. Dies ist eine umständliche Konstruktion, die sich wegen der schwierigen Handhabung kaum praktisch durchsetzen dürfte. Außerdem ist für die Anbringung eine angepaßte Bettkonstruktion nötig.

Eine weitere Hilfsvorrichtung ist in EP-A-0 374 784 beschrieben. Bei dieser bekannten Vorrichtung sind zu beiden Seiten des Bettes Wellen angeordnet, die mit Spindeltrieben auf und ab verfahren werden können. Um die Wellen ist in einer endlosen Schleife ein Tuch geschlungen, das beim Hochfahren der Spindelsäulen den Patienten liftet. Durch Drehen der Wellen in der einen oder anderen Richtung kann der Patient in eine andere Lage gebracht werden. Der Obertrum und der Untertrum des Tuches werden beim Liften des Patienten aneinandergedrückt, so daß beim Drehen der Wellen eine große Reibung überwunden werden muß.

Der Erfindung liegt die Aufgabe zugrunde, eine konstruktiv nicht sehr aufwendige Hilfsvorrichtung mit einer Aufnahmevorrichtung für das aufzuwickelnde Bettuch zu schaffen, welche das Pflegepersonal nicht behindert, leicht zu handhaben ist, alle gewünschten Lageänderungen des Patienten bewirken kann und an jedem üblichen Bett leicht angebracht werden kann.

Zur Lösung dieser Aufgabe werden die im Patentanspruch 1 angegebenen Merkmale vorgeschlagen.

Zweckmäßige Weiterbildungen der Erfindung sind in den Unteransprüchen gekennzeichnet.

Die am Kopf- und Fußende anbringbaren Haltevorrichtungen zur Aufnahme der Wellen in unterschiedlicher Höhe können einerseits den Patienten in jede gewünschte Höhen- und Schräglage bringen sowie in eine andere gewünschte Lage um seine Körperachse drehen. In der unteren Ausgangslage sind die Wellen und Hebel für das Pflegepersonal in keiner Weise störend.

In der Zeichnung sind Ausführungsbeispiele der Erfindung dargestellt. Es zeigen
- Fig. 1: schematisch die am Bett anzubringenden Hilfsmittel zum Aufspannen und Bewegen der tuchartigen Auflage, die
- Fign. 2 bis 4: die Wirkungsweise in drei aufeinanderfolgenden Stellungen,
- Fig. 5: eine gesicherte Seitenlage des Patienten,
- Fig. 6a: die Ansicht eines Führungskammerpaares am Kopfende eines Bettes,
- Fig. 6b: einen Horizontalschnitt durch das Führungskammerpaar nach Fig. 6a,
- Fig. 7: einen Schnitt durch eine Welle, einschließlich der mit Kardangelenken versehenen Endteile und
- Fig. 8: eine Situation mit ausgezogenen Hebeln zur Rampenbildung.

Zwischen dem Kopfende 1 und dem Fußende 2 eines Bettes befindet sich eine Matratze 3. Parallel zu der rechten Bettkante ist eine Welle 4a angeordnet, welche sowohl am Kopfende 1 als auch am Fußende 2 in Hebeln 5a und 5b drehbar gelagert ist. Die Hebel 5a und 5b sind zur Bettmitte hin nach oben schwenkbar, wie in den angedeuteten Stellungen erkennbar ist. Dabei wird die Welle 4a über die Matratze 3 zur Bettmitte hin angehoben. Eine entsprechende gegenläufige Vorrichtung ist auch an der linken Bettseite angebracht. In Fig. 1 sind hierzu lediglich die Hebel 6a und 6b in verschiedenen Stellungen angedeutet.

Die Fig. 2, 3, 4 und 5 zeigen die Wirkungsweise der Hilfsvorrichtung. Der besseren Übersicht wegen ist nur die Betthälfte zum Kopfende 1 hin dargestellt.

Nach Fig. 2 sind in der Ausgangsstellung die Hebel 5a und 6a ganz nach außen und unten geschwenkt. Über der Matratze 3 liegt eine tuchartige Auflage 7 (Bettuch), welche an den beiden seitlichen Wellen 4a und 4b so befestigt ist, daß sie beim Drehen der Wellen 4a und 4b auf diese auf- bzw. abgewickelt wird. Je nach Wellendrehrichtung verschiebt sich die tuchartige Auflage 7 auf diese Weise zur rechten oder linken Bettkante hin. Durch die Pfeilbögen P und P1 ist die Drehmöglichkeit der Wellen 4a und 4b angedeutet. Außerdem können die Wellen 4a und 4b mittels der Hebel 5a und 6a (sowie der nicht dargestellten Hebel am Fußende) entsprechend den Pfeilen P2 angehoben werden.

Fig. 3 zeigt eine Stellung mit den leicht angehobenen Hebeln 5a und 6a sowie den bis dahin angehobenen seitlichen Wellen 4a und 4b. Dies ist die Sicherheitsstellung, weil der Patient so nicht aus dem Bett rollen kann. Die angehobenen Wellen 4a und 4b bilden zusammen mit der Auflage 7 eine Barriere.

Fig. 4 stellt den Patienten nach Lageveränderung vom Rücken zur Seite dar. Die Hebel 5a und 6a sind noch weiter nach oben geschwenkt, und die Auflage 7 hat von der Matratze 3 abgehoben. Je nach Drehrichtung der Wellen 4a und 4b kann der Patient auf seine linke oder rechte Seite gerollt werden. Seine Rückenpartien werden vom Liegedruck entlastet, die beanspruchten Partien können wieder durchblutet werden, wodurch die Entstehung von Wundstellen (Dekubitus) verhindert wird. Die Vorrichtung kann sowohl von Hand als auch motorisch betrieben werden. Bei Handantrieb werden die Wellen 4a und 4b mittels modifizierter Handkurbeln gedreht. Dies geschieht alles ohne wesentliche körperliche Anstrengung für das Pflegepersonal. Es ist weiter möglich, durch Ausrüstung mit einer Programmsteuerung eine regelmäßige automatische Lageveränderung des Patienten durchzuführen. Dabei können die Zeiten und das Maß der Hebelbewegungen allen Erfordernissen angepaßt werden.

Fig. 5 zeigt den Patienten in Seitenlage, wobei die Lagestabilisierung durch weiteres Hochfahren der Wellen je nach Lage links oder rechts erreicht wird.

Die spezielle Vorrichtung kann außer der vorbeschriebenen noch aus speziellen Führungen sowie aus Elektroantrieb, Hydraulik- oder Pneumatikzylindern bestehen.

Für die Bewährung in der Praxis ist der konstruktive Aufbau der einzelnen Bauelemente der Hilfsvorrichtung von entscheidender Bedeutung.

Die Fig. 6a und 6b zeigen den Aufbau der am Fußende 2 bzw. Kopfende 1 eines Bettes anzubringenden Montageeinheit mit den Hebeln 5a und 6a, welche in je einer Führungskammer 8a bzw. 9a einrastbar und schwenkbar gelagert sind. Die Hebel 5a und 6a können in festgelegten Schwenkhöhen in einer Rastplatte 10a und 11a eingerastet werden. Die beiden Führungskammern 8a bzw. 9a sind mittels einer austauschbaren Zwischenlasche 12 miteinander verbunden. Soll beispielsweise die Hilfsvorrichtung von einem schmäleren Bett an ein breiteres Bett montiert werden, dann muß die für das schmälere Bett maßgebende Zwischenlasche lediglich durch eine breitere Zwischenlasche ausgetauscht werden. Weil die Hebel 5a und 6a je in einer Führungskammer 8a bzw. 9a montiert sind, sind alle unfallträchtigen beweglichen Teile an den kritischen Stellen schützend abgedeckt.

Fig. 7 zeigt die drehbar gelagerten Wellen 4a bzw. 4b mit den Hebeln 5a und 5b in einem größeren Maßstab. Um unterschiedliche Hebelbewegungen und auch Querverschiebungen von Kopfteil und Fußteil gegeneinander ausgleichen zu können, besteht die Welle aus teleskopartig ineinander verschiebbaren Teilstücken. Die Auflage 7 wird von einem rohrförmigen Mittelteil 13 aufgenommen, in welches sich eines von an den Hebeln drehbar gelagerten Endteilen 14 einschiebt, während ein angetriebenes Gegenstück 15 mit dem Mittelteil 13 mittels eines durch das Mittelteil 13 und das angetriebene Gegenstück 15 gestreckten Rohrklappsteckers 16 drehsicher gekoppelt ist. Beim Drehen des Gegenstückes 15 mittels einer auf einem Kurbelzapfen 17 aufgesteckten Kurbel wird das Mittelteil 13 zum Auf- oder Abwickeln der Auflage 7 um die Längsachse gedreht. Das Mittelteil 13 dreht sich dabei freilaufend um ein in das Mittelteil 13 eingestecktes Teleskopteil 18 des anderen Endteils 14. Wird die Hilfsvorrichtung motorisch durch einen auf das Endteil 14 aufgesetzten Motor M angetrieben, dann muß lediglich der Rohrklappstecker 16 an das Endteil 14 umgesetzt werden.

Jetzt wird das Mittelteil über das Endteil 14 in Drehung versetzt, wobei es sich freilaufend um das Teleskopteil 18' des Gegenstückes 15 dreht. Endteil 14 und Gegenstück 15 sind zwischen Teleskopteil 18 bzw. 18' und einem Hebellager 19 bzw. 19' mit einem Kardangelenk 20 bzw. 20' versehen. Bei einseitigem Anheben der Welle wird so eine zu hohe Knickbelastung verhindert, und es wird eine problemlose Querverschiebung von Kopfteil und Fußteil des Bettes ermöglicht. Teleskopführung und Kardangelenk sorgen für den Ausgleich der Längenunterschiede zwischen den Lagerpunkten sowie die Überbrückung der sich verändernden Winkel zwischen Endstück 14 bzw. Gegenstück 15 und Mittelteil 13.

Der Transport eines Patienten aus einem Bett auf eine Trage oder einen Behandlungstisch, z.B. einen Röntgentisch, ist für die Pflegepersonen mit besonderen Schwierigkeiten verbunden. Die erfindungsgemäße Hilfsvorrichtung bringt hier eine wesentliche Erleichterung. Die Hebel einer Welle können zur Verlängerung auseinandergezogen werden, so daß sich eine über dem Bettrand vorstehende "Rampe" ergibt, welche an den und in Höhe des Übergabetisches gebracht werden kann. Jetzt kann der Patient leicht aus dem Bett auf den Röntgentisch oder ähnliches geschoben werden. Fig. 8 zeigt eine solche Nutzungsmöglichkeit.

Die vielseitige Funktionsweise bei Handbetrieb der Hilfsvorrichtung soll in den wesentlichsten Funktionen zum besseren Verständnis abschließend nochmals tabellarisch aufgeführt werden.

### A. Aufziehen der Auflage bei leerem Bett.

1. Auflage über dem Bett entfalten.
2. Mit der langen Seite quer über das Bett und mit dem Flauschband nach unten legen.
3. Auflagemarkierung in Längsachse und Bettmitte positionieren.
4. Rohrwellen (rechts und links) in eine obere Lage schwenken und einrasten. Flauschbänder der Auflage an Klettbänder der Rohrwellen gerade und fest andrücken. Wenn der Kopf unterstützt werden soll, an der Kopfseite beginnen, sonst nach Erfordernis.
5. Beide Rohrwellen nacheinander mittels der Winden, bei leicht straffer Auflage so lange drehen, bis ca. 5-6 Umdrehungen aufgewickelt sind. Hierbei wird die rechte Rohrwelle im Uhrzeigersinn und die linke im Gegenuhrzeigersinn gedreht. Die beiden Auflagemarkierungen bleiben dabei in Bettmitte. Es wird so lange gedreht, bis die Auflage schön glatt und straff ist.
6. Die Auflage mit den beiden Winden auf beiden Seiten so lange lösen bis sie die Matratze berührt.
7. Die beiden Rohrwellen jeweils in die unterste Position schwenken, das Laken (Auflage) glätten, beide Rohrwellen leicht anziehen, und das Bett ist fertig.

### B. Auflage aufziehen mit Patienten im Bett

1. Auflage entfalten und bereithalten, um sie unter dem Patienten hindurchzuführen.
2. Patienten mit der Auflage hochheben und Auflage darunter hindurchführen und ausrichten oder neben dem Patienten zusammenschieben und diesen wie beim Bettlakenbeziehen über die Auflage hinwegrollen.
3. Patienten ablassen, Wellen (rechts und links) in eine obere Lage schwenken und einrasten. Flauschbänder der Auflage an Klettbänder der Rohrwellen gerade und fest andrücken.
4. Die seitlichen Rohrholme (links und rechts) je nach Größe des Patienten in die höchste oder zweithöchste Raste einklinken. Soll der Kopf unterstützt werden, mit der Auflagebefestigung näher an der Kopfseite beginnen, sonst nach Erfordernis anbringen.
5. Beide Rohrwellen mittels der Winden so lange drehen, bis die Auflage leicht gespannt ist. Hierbei wird die rechte Rohrwelle im Uhrzeigersinn und die linke im Gegenuhrzeigersinn gedreht. Die beiden Auflagemarkierungen bleiben dabei in Bettmitte.
6. Abwärtsschwenken der beiden Rohrwellen, leicht anziehen, und das Bett ist fertig.

### C. Patienten drehen

### 1. Drehen entgegen und im Uhrzeigersinn

Die seitlichen Rohrwellen (links und rechts) je nach Größe des Patienten in die höchste oder zweithöchste Raste einklinken. Je nach Erfordernis ist die Auflage vor dem Hochschwenken etwas zu lockern.

Durch gegensinniges Drehen der beiden Kurbeln den Patienten leicht anheben.
Drehen der beiden Kurbeln im Uhrzeigersinn dreht den Patienten gegen den Uhrzeigersinn, also gegensinnig.
Wechselt man die Drehrichtung der beiden Kurbeln, so dreht sich der Patient im Uhrzeigersinn.
Dies ist von der Rücken- bis in die Bauchlage und jeder gewünschten Zwischenlage möglich.
Ein Weiterdrehen über die Bauchlage hinaus ist nicht mehr möglich, sonst überdreht die Auflage und wickelt von der Welle ab.

### 2. Ab Bauchlage wieder zurück

Dabei muß der Patient entgegengesetzt der vorhergehenden Drehrichtung zurückgedreht werden. Dies geht dann maximal wieder bis zur Bauchlage.
Der Patient kann also nicht ständig in einer Drehrichtung gedreht werden, sondern muß im Zyklus vor und zurück bzw. links und rechts gedreht werden.

### D. Sonderfunktionen

### 1. Stabilisieren der Seitenlagen

Die jeweils im Rücken des Patienten befindlichen Rohrwellen werden so in eine der drei Raststellungen eingerastet, daß der Patient optimal gestützt wird.
Auflage wird leicht entspannt.
Bei Bedarf wird zusätzlich mit Kissen abgepolstert.

### 2. Unterstützung der Bauchlage

Durch gegensinniges Drehen der beiden Handkurbeln wird der Patient angehoben.
Ein Kissen wird unter Brust und Kinn so angebracht, daß der Patient frei atmen kann.
Patient wird abgelassen.
Bewußtlose Patienten werden mit freiliegenden Atmungsöffnungen in leicht angespannter Auflage liegengelassen.

### 3. Sicherheit gegen Herausfallen

Die beiden Rohrwellen werden in die erste Stellung eingerastet.

### 4. Sichtschutz gegen unerwünschte Blicke

Beide Rohrwellen werden bei entspannter Auflage in eine der beiden oberen Stellungen eingerastet.

Im Krankenhaus- und Pflegeheimbetrieb ist es aus Zeitgründen vorteilhaft, die Funktionen nicht von Hand, sondern über einen Motorantrieb durchzuführen. Beim Schalten des Motors über eine Fußbetätigung hat die Pflegeperson dabei die Möglichkeit, mit den freien Händen eventuelle Versorgungsschläuche oder dgl. beim Bewegen des Patienten zu sichern.

## Patentansprüche

1. Hilfsvorrichtung für ein Bett, insbesondere für ein Krankenbett, bestehend aus seitlich zu den beiden Längsseiten des Bettes angeordneten Wellen (4a, 4b), zwischen denen eine Bettauflage, z.B. Bettuch (7) eingespannt ist, das durch die drehantreibbaren Wellen bewegt werden kann, um einen Patienten von der einen Seite auf die andere zu verlagern, wobei die Wellen (4a, 4b) zu ihrer Positionierung oberhalb der Bettauflage (7) in unterschiedliche Höhen verstellbar und zur Lagepositionierung an Hebeln (5a, 6a; 5b, 6b) drehbar gelagert sind, welche am Kopf- und Fußende (1; 2) des Bettes so schwenkbar befestigt sind, daß sie paarweise einzeln oder auch gleichzeitig zur Bettmitte oder Bettkante hin schwenkbar sind, wobei die Wellen (4a, 4b) aus einem rohrförmigen Mittelteil (13) bestehen, in welchen jeweils in den Hebeln (5a,5b; 6a, 6b) drehbar gelsgerte Endteile (14, 15) sitzen, dadurch gekennzeichnet, daß beide Endteile (14, 15) einer Welle (4a bzw. 4b) mit je einem Kardangelenk (20, 20') zwischen einem Teleskopteil (18, 18') und Hebellagern (19, 19') versehen sind.

2. Hilfsvorrichtung nach Anspruch 1, dadurch gekennzeichnet, daß das eine Endteil (15) einen Zapfen (17) und das andere Endteil (14) einen motorischen Antrieb (M) aufweist.

3. Hilfsvorrichtung nach Anspruch 1 oder 2, dadurch gekennzeichnet, daß das angetriebene Endteil (14) mit dem rohrförmigen Mittelteil (13) drehsicher gekoppelt ist, während das andere Endteil (15) mit seinem Teleskopteil (18') freilaufend vom rohrförmigen Mittelteil (13) umgeben ist.

4. Hilfsvorrichtung nach Anspruch 3, dadurch gekennzeichnet, daß das angetriebene Endteil (14) mittels eines austauschbaren Rohrklappsteckers (16) gekoppelt ist, welcher wahlweise dem jeweils angetriebenen Endteil zuzuordnen ist.

5. Hilfsvorrichtung nach einem oder mehreren der Ansprüche 1 bis 4, dadurch gekennzeichnet, daß die zu je einer Welle (4a, 4b) gehörenden Hebel (5a, 5b; 6a, 6b) in am Kopf- bzw. Fußende des Bettes montierbaren Führungskammern (8a, 9a) schwenkbar gelagert sind.

6. Hilfsvorrichtung nach einem der Ansprüche 1 bis 5, dadurch gekennzeichnet, daß je eine Welle (4a, 4b) mit den zugehörigen Hebeln (5a, 5b; 6a, 6b) und Führungskammern (8a, 9a) eine Montageeinheit bilden, wobei die links bzw. rechts am Bett anzubringende Montageeinheit im Bereich der Führungskammern (8a, 9a) durch austauschbare Zwischenlaschen (12) miteinander verbunden sind.

7. Hilfsvorrichtung nach einem der Ansprüche 1 bis 6, dadurch gekennzeichnet, daß die Hebel (5a, 5b; 6a, 6b) mindestens einer der Wellen (4a, 4b) zur Bildung einer über das Bett vorstehenden Transportrampe verlängerbar sind.

## Claims

1. Auxiliary equipment for a bed, especially for a hospital bed, consisting of shafts (4a, 4b) arranged at the sides of the two longitudinal sides of the bed, between which is tensioned a bed cover, e.g. a sheet (7) which can be moved by the shafts which can be turned, in order to move a patient from one side to the other, wherein the shafts (4a, 4b) are adjustable to different heights in their position above the bed cover (7) and are rotatably mounted on levers (5a, 6a; 5b, 6b) for the positioning, which levers are so pivotally attached at the head and foot ends (1; 2) of the bed that they can be pivoted in pairs individually or at the same time towards the centre of the bed or bed edge, wherein the shafts (4a, 4b) consist of a tubular central part (13) in which there fit respective end parts (14, 15) rotatably mounted in the levers (5a, 6a; 5b, 6b), characterized in that both end parts (14, 15) of a shaft (4a or 4b) are provided with a respective universal joint (20, 20') between a telescopic part (18, 18') and lever bearings (19, 19').

2. Auxiliary equipment according to claim 1, characterized in that one end part (15) has a stub (17) and the other end part (14) has a motorised drive (M).

3. Auxiliary equipment according to claim 1 or 2, characterized in that the driven end part (14) is coupled to the tubular central part (13) secure against rotation, while the other end part (15) has its telescopic part (18') surrounded by the central part (13), with freedom to rotate.

4. Auxiliary equipment according to claim 3, characterized in that the driven end part (14) is coupled by means of an interchangeable tube split pin (16), which can be associated selectively with the currently driven end part.

5. Auxiliary equipment according to one or more of claims 1 to 4, characterized in that the levers (5a, 6a; 5b, 6b) pertaining to each shaft (4a, 4b) are pivotally mounted in respective guide housings (8a, 9a) which can be mounted on the head and foot end of the bed.

6. Auxiliary equipment according to any of claims 1 to 5, characterized in that each shaft (4a, 4b) with the associated levers (5a, 6a; 5b, 6b) and guide housings (8a, 9a) form an assembly unit, wherein the left and right assembly units to be fitted to the bed are connected together in the region of the guide housings (8a, 9a) by interchangeable intermediate bars (12).

7. Auxiliary equipment according to any of claims 1 to 6, characterized in that the levers (5a, 6a; 5b, 6b) of at least one of the shafts (4a, 4b) can be extended to form a transport ramp projecting beyond the bed.

## Revendications

1. Dispositif auxiliaire destiné à un lit, notamment à un lit de malade, constitué d'arbres (4a, 4b) qui sont montés latéralement aux deux grands côtés du lit et entre lesquels est tendue une couche de lit, par exemple un drap (7) de lit, qui peut être déplacée par les arbres pouvant être entraînés en rotation, afin de déplacer un patient d'un côté à l'autre, les arbres (4a, 4b) pouvant être réglés à différentes hauteurs pour les mettre en position au-dessus de la couche (7) du lit et étant montés tournants sur des leviers (5a, 6a; 5b, 6b) pour les mettre en position, ces leviers étant fixés basculants au chevet (1) du lit et au pied (2) du lit, de manière à pouvoir basculer individuellement par couple ou aussi en même temps en direction du milieu du lit ou du bord du lit, les arbres (4a, 4b) étant constitués d'une pièce (13) tubulaire médiane, dans laquelle se tiennent des pièces (14, 15) d'extrémité montées tournantes dans les leviers (5a, 6a; 5b, 6b), caractérisé en ce que les deux pièces (14, 15) d'extrémité d'une arbre (4a ou 4b) sont munies chacune de joints (20, 20') universels entre une pièce (18) télescopique et un palier (19) de lever et entre une pièce (18') télescopique et un palier (19') de levier.

2. Dispositif auxiliaire suivant la revendication 1, caractérisé en ce que l'une (15) des pièces d'extrémité comporte un tourillon (17) et l'autre (14) pièce d'extrémité un dispositif (M) d'entraînement à moteur.

3. Dispositif auxiliaire suivant la revendication 1 ou 2, caractérisé en ce que la pièce (14) d'extrémité entraînée est couplée de manière solidaire en rotation à la pièce (13) médiane tubulaire, tandis que la pièce (18') télescopique de l'autre pièce (15) d'extrémité est entourée de la pièce (13) médiane tubulaire en pouvant tourner librement.

4. Dispositif auxiliaire suivant la revendication 3, caractérisé en ce que la pièce (14) d'extrémité entraînée est coupée au moyen d'une pièce (16) de connexion tubulaire pliante, qui peut être remplacée et qui peut être associée au choix à la pièce d'extrémité entraînée.

5. Dispositif auxiliaire suivant l'une ou plusieurs des revendication 1 à 4, caractérisé en ce que les leviers (5a, 5b; 6a, 6b) associés à un arbre (4a, 4b) sont montés basculants dans des chambres (8a, 9a) de guidage montées du chevet et au pied du lit.

6. Dispositif auxiliaire suivant l'une des revendication 1 à 5, caractérisé en ce que chaque arbre (4a, 4b) ayant les leviers (5a, 5b; 6a, 6b) et la chambre (8a, 9a) de guidage associés forme une unité de montage, l'unité de montage à monter à la gauche du lit et l'unité de montage à monter à la droite du lit étant reliées l'une à l'autre dans la zone des chambres (8a, 9a) de guidage par une attache (12) intermédiaire pouvant être remplacée.

7. Dispositif auxiliaire suivant l'une des revendication 1 à 6, caractérisé en ce que les leviers (5a, 5b; 6a, 6b) d'au moins un des arbres (4a, 4b) peuvent être étendus pour former une rampe de transport en saillie du lit.
